# EUROPÄISCHE PATENTSCHRIFT

(11) **EP 1 467 510 B1**
(45) Veröffentlichungstag und Bekanntmachung des Hinweises auf die Patenterteilung: **06.06.2007**
(21) Anmeldenummer: 04007954.3
(22) Anmeldetag: 01.04.2004
(51) Int. Cl.: H04K 3/00, H03K 3/537

(54) **Mikrowellengenerator**
Microwave generator
Générateur de micro-ondes

(30) Priorität: 09.04.2003 DE 10316120
(43) Veröffentlichungstag der Anmeldung: 13.10.2004
(73) Patentinhaber: Diehl BGT Defence GmbH & Co.KG, 88662 Überlingen (DE)
(72) Erfinder: Staines, Geoffrey, Dr., 90552 Röthenbach (DE); Dommer, Josef, 90451 Nürnberg (DE); Sonnemann, Frank, 90403 Nürnberg (DE); Bohl, Jürgen, Dr., 90542 Eckenhaid (DE); Ehlen, Tilo, Dr., 45721 Haltern am See (DE)
(74) Vertreter: Diehl Patentabteilung

(56) Entgegenhaltungen:
- FR-A- 2 823 033
- US-A- 5 293 527
- D. SRIDAR: "EMP - Nightmare for industrialized nations" STRATEGIC AFFAIRS, [Online] Nr. 22, 16. Juni 2001 (2001-06-16), XP002287563 Gefunden im Internet: URL:http://www.stratmag.com/issueJune-15/p age07.htm> [gefunden am 2004-07-08]

## Beschreibung

Die Erfindung betrifft einen Mikrowellengenerator gemäß dem Oberbegriff des Anspruches 1.

Die Funktion eines solchen Generators beruht darauf, dass ein Hochspannungsspeicher, etwa eine gemäß dem Prinzip der Marx'schen Stoßspannungsschaltung zuvor parallel aufgeladene Kondensatorbatterie dann über Schalt-Funkenstrecken in Serie gelegt, über eine Kurzschluss-Funkenstrecke entladen wird. Die dadurch auftretende steile Flanke stark oszillierender Entladeströme enthält eine Mischung sehr hoher Frequenzen, die über die Leitungsführung oder über eine gesondert angeschlossene Antenne als Mikrowellenenergie abgestrahlt wird. Dieses breitbandige Mikrowellenspektrum weist eine so hohe Energiedichte auf, dass in der Umgebung eines solchen Mikrowellengenerators der Funkverkehr zumindest beeinträchtigt und Eingangskreise elektronischer Schaltungen aufgrund von Resonanzeffekten gestört oder sogar zerstört werden können.

Ein Marx'scher Hochspannungsgenerator mit einer Trigger-Funkenstrecke bei der ersten Umschalt-Funkenstrecke ist aus der FR 2 823 033 A in der Bauform eines mit Kunststoff vergossenen Zylinders bekannt. Darin sind kreisringausschnittförmig berandete, einander parallel geschaltete Kondensatoren zu einem Ring gruppiert und mehrere derartige Ringe axial gestapelt, zwischen denen die Umschalt-Funkenstrecken achsparallel orientiert sind, um eine hohe Energiebilanz mit einem kompakten Aufbau zu erzielen.

Etwa aus der US 4,845,378 A ist es bekannt, dort zum Generieren eines elektromagnetischen Pulses für die Simulation eines real ausgelösten nuklearen Impulses, Kondensatorbatterien über Funkenstreckenschalter der erwähnten Art umzuschalten.

Gemäß der US 4760311 A ist ein steilflankiger Spannungsimpuls mit Elektronenstrahlen beeinflüssbar. Die DE 3528338 C1 beschreibt eine schnelle explosivstoffbetriebene Magnetfeldkompression zur Stromverstärkung für ein nicht letal waffenwirksames Magnetfeld. Eine vergleichbare Technik wird in der US 5,835,545 A für eine kompakte intensive Strahlungsquelle eingesetzt.

Wegen der Beeinflussungsmöglichkeit von Funkverbindungen wird der Effekt einer intensiven Mikrowellenabstrahlung als nicht letales Wirkmittel gegen gegnerische Kommunikationssysteme propagiert, vgl. DER SPIEGEL, Heft 7/1997 S. 53 ff, dort Ende des dritten Absatzes der linken Spalte von Seite 54.

Vorliegender Erfindung liegt die technische Problemstellung zu Grunde, hochenergetische Mikrowellenenergie möglichst breitbandig abzustrahlen; und das von einem Mikrowellengenerator (auch als HPMW-Generator bezeichnet), der hinsichtlich seiner Energieversorgung autark und hinsichtlich seiner Abmessungen unproblematisch verbringbar, dabei hinsichtlich des Spektrums seiner Abstrahlung sowie hinsichtlich der Energiedichte und damit seiner Wirkreichweite besonders universell einsetzbar ist.

Diese Aufgabe ist erfindungsgemäß durch die im Hauptanspruch angegebene Kombination der wesentlichen Merkmale gelöst, wonach die Energie aus einer Hochspannungsquelle zunächst in eine größere Anzahl von zueinander parallel geschalteten Ladungsspeichern umgeladen wird, die dann über selbsttriggemde Entlade-Funkenstrecken quasi gleichzeitig kurzgeschlossen werden. Das liefert in einen allen Ladungsspeichern gemeinsamen Entladekreis jeweils einen zeitlich begrenzten, steilflankig einsetzenden und stark oszillierenden Stromimpuls jeweils kurzer Dauer und hoher Amplitude aus sehr hochfrequenten Schwingungskomponenten, und ein entsprechend breites Frequenzspektrum bei deren zeitlich stochastischer Überlagerung, was zu einer hochenergetischen Mikrowellenabstrahlung über eine an den gemeinsamen Entladekreis angeschlossenen Antenne führt.

Die Ladeströme wie danach auch die Kurzschlußströme verlaufen vorzugsweise über eine allen Ladungsspeichern gemeinsame Induktivität. Diese Induktivität, die einfach als Koaxialkabel ausgebildet sein kann, bewirkt eine Entkopplung der einander parallelgeschalteten Ladungsspeicher dahingehend, dass beim ersten Durchschalten einer Entlade-Funkenstrecke davon nicht gleich auch schon alle anderen Entladekreise getriggert werden, sondern erst aufgrund ihres individuellen Ansprechverhaltens minimal zeitlich versetzt zu unkorreliertem Einsatz der einander dann überlagerten Entladeströme führen und dadurch um einen von der Induktivität bestimmten Schwerpunkt herum das sehr breitbandige Spektrum an Mikrowellenenergie liefern.

Jeder der über die gemeinsame Induktivität miteinander verkoppelten L-C-Entladekreise resoniert mit einer einpolig an die Induktivität angeschlossenen gemeinsamen Antenne, die zunächst mit den Ladungsspeichern aufgeladen wird und dann mit deren Entladen entsprechend oszillierende Ströme führt, also das Mikrowellenspektrum abstrahlt. Über deren Länge bzw. Impedanzanpassung ist eine Antennenabstimmung auf möglichst hohen Wirkungsgrad für den gerade abgestrahlten Schwerpunkt des Mikrowellenspektrums einstellbar. Über die Grö-ße der Induktivität im gemeinsamen Entladekreis lässt sich der Schwerpunkt des Mikrowellenspektrums verschieben, nämlich mit ansteigender Induktivität zu größeren Wellenlängen. Die Abstrahlung wird breitbandiger, wenn anstelle eines einfachen Leiters als Antenne ein weniger schlankes Gebilde, etwa ein kurzes Rohr eingesetzt wird; zweckmäßigerweise über ein konisch sich aufweitendes Koppelstück zur Impedanzanpassung von dem Kurzschlußstromkreis an die gedrungene Antennengeometrie.

Weil die Entladevorgänge selbststeuernd sind, also die Ladungsspeicher über ihre individuellen Funkenstrecken unkorreliert, ohne irgendeine funktionale Kopplung entladen werden, lassen sie sich zur Vergrößerung der Energiedichte und damit der Wirkreichweite des Mikrowellengenerators praktisch beliebig kaskadieren. Insbesondere ergibt beispielsweise die Parallelschaltung von sechzehn Ladungsspeichern mit unkontrollierten Entlade-Funkenstrecken einer Schaltgeschwindigkeit in der Größenordnung von 80 KHz an der gemeinsamen Antenne ein hochenergetisches Breitband-Rauschsignal in der Größenordnung von einem MHz.

Der geringfügige zeitliche Versatz des Ansprechens der einzelnen ungetriggert hochschnell durchschaltenden Entlade-Funkenstrecken und damit die stochastisch geringfügig gegeneinander zeitverschobene Überlagerung der Kurzschlussströme über die gemeinsame Entladeinduktivität des erfindungsgemäßen Mikrowellengenerators führt also zu einem breitbandigen Rauschsignal mit entsprechend breitbandigen Resonanzerscheinungen in Eingangsstufen elektronischer Schaltungen, die damit übersteuert und dadurch außer Funktion gesetzt oder sogar elektrisch überlastet und dadurch mechanisch zerstört werden können.

Zusätzliche Alternativen Weiterbildungen sowie weitere Merkmale und Vorteile der Erfindung ergeben sich aus den weiteren Ansprüchen und aus nachstehender Beschreibung eines in der Zeichnung unter Beschränkung auf das Wesentliche als Blockschaltbild abstrahiert skizzierten bevorzugten Realisierungsbeispiels zur erfindungsgemäßen Lösung. Die einzige Figur der Zeichnung zeigt in linearer Abwicklung einer Gruppe von mit individuellen Entlade-Funkenstrecken ausgestatteten, für den Ladevorgang einander parallel geschalteten Ladespeichern, die einpolig an eine Antenne zur Abstrahlung von Mikrowellenenergie angeschlossen sind.

Der in der Zeichnung skizzierte Mikrowellengenerator 11 weist eine Anzahl von Ladungsspeichern 12 auf, die jeweils mit einer Entlade-Funktenstrecke 13 in Serie elektrisch zwischen eine gemeinsamen Masseschiene 14 und eine gemeinsame Polschiene 15 eingeschaltet sind. Am jeweiligen Verbindungspunkt 16 zwischen Ladungsspeicher 12 und Funkenstrecke 13 ist ein Ladewiderstand 17 angeschlossen, der andererseits an eine gemeinsame Ladeschiene 18 geführt ist. Allen Reihenschaltungen von Ladungsspeicher 129 und Funkenstrecke 13 parallel liegt zwischen Masseschiene 14 und Polschiene 15 eine Induktivität 19, die vorzugsweise wie skizziert als kurzes Stück einer Koaxialleitung ausgeführt ist. An die Polschiene 15 ist eine Antenne 21 zur Abstrahlung von Mikrowellenenergie angeschlossen. Die kann als einfaches schlankes Leiterstück (als Draht oder Stange) ausgebildet sein. Zweckmäßiger ist eine wie skizziert räumlich gedrungene Antenne 21 in Form etwa eines kurzen Bolzens oder Rohrstückes 22, die über ein Anpassstück 23 zur Impedanztransformation an die Polschiene 15 angeschlossen ist. Beim Anpassstück 23 kann es sich dann wie skizziert um ein kegelförmiges oder kegelstumpfförmiges Gebilde handeln, etwa um einen trichterförmigen Hohlkegelstumpf zwischen dem Rohrstück als Antenne 21 und einem Verbindungskabel 24 zur Polschiene 15.

Die Masseschiene 14 ist auf eine gemeinsame Gerätemasse 20 gelegt. Die Ladeschiene 18 führt über einen Betriebsschalter 25, der vorzugsweise auch als schnell schaltende Funkenstrecke ausgelegt ist, zu einem Hochspannungsgenerator 26 etwa nach Art einer kleinbauenden Marx'schen Stoßspannungsschaltung eingangs erläuterter Art, der seinerseits aus einer stationären oder transportablen Energiequelle 27 gespeist wird, etwa einer Zusammenschaltung handelsüblicher Kraftfahrzeugbatterien.

Wenn der Betriebsschalter 25 geschlossen (überbrückt) ist, wird die Ladeschiene 18 einpolig auf das Hochspannungspotential des Hochspannungsgenerators 26 gelegt, der mit seinem anderen Pol auf die Gerätemasse 20 geschaltet ist. Dadurch fließt für jeden Ladungsspeicher 12 ein Ladestrom über die Serienschaltung seines Ladewiderstandes 17 und die ihrerseits an die Gerätemasse 20 angeschlossene Induktivität 19. Bei hinreichender Aufladung eines Ladungsspeichers 12 spricht seine allein spannungsgesteuerte, also nicht fremdinitiierte, sehr schnell durchschaltende Funkenstrecke 13 an, und der Ladungsspeicher 12 entlädt sich mit einem dementsprechend steilflankig einsetzenden, stark oszillierenden Kurzschlussstrom zwischen Masseschiene 14 und Polschiene 15 über die Induktivität 19. Aufgrund der Entkopplung über die den Ladestromkreisen gemeinsame Induktivität 19 führt der erste einsetzende Entladestrom noch nicht gleich zum Triggern auch der weiteren Entlade-Funkenstrecken 13; sondern die sprechen erst an, wenn die ihnen in Serienschaltung zugeordneten Ladungsspeicher 12 hinreichend aufgeladen sind. Das führt zu einem zufallsbedingten, minimalen gegenseitigen Versatz des Einsetzens der einzelnen Entladeströme, und damit zu einer breitbandigen Stromoszillation über die nun im Entladekreis liegende gemeinsame Induktivität 19. Entsprechend oszilliert der Strom in der an die Polschiene 15 und somit an die Induktivität 19 angeschlossenen Antenne 21, was zur Abstrahlung dieses breitbandigen, hochenergetischen Mikrowellenspektrums führt.

Für einen gleichermaßen kompakten Aufbau und um einen schnellen, gleichförmigen Ladevorgang aller dann quasi-gleichzeitig sich entladenden Ladungsspeicher 12 zu fördern ist es zweckmäßig, die Speicher 12 samt ihren Entlade-Funkenstrecken 13 mit (wie in der Zeichnung skizziert) kolinearer Anordnung der ihnen zugeordneten Ladewiderstände 17 als (entgegen der skizzierten linearen Abwicklung) Kreisgruppe zwischen scheibenförmigen (etwa ringförmigen) Schienen 14-15-18 aufzubauen, mit Anordnung der Induktivität 19 zwischen Masse- und Polschiene 14-15 koaxial im Zentrum der Kreisgruppe der Ladungsspeicher 12. Das Zentrum der als Deckplatte des mechanischen Aufbaus dienenden Scheibe der Ladeschiene 18 wird bei einer Durchführung 28 vom Verbindungskabel 24 zwischen der Polschiene 15 in der Antenne 21 durchquert. Die einzelnen Ladewiderstände sind dann durch einen Kranz von Löchern 29 in der Scheibe der Polschiene 15 an die Verbindungspunkte 16 zwischen Speicher 12 und Funkenstrecke 13 geführt.

Ein derartiger, erfindungsgemäßer Mikrowellengenerator 11 weist also eine Parallelschaltung von Reihenschaltungen aus ungesteuerten Entlade-Funkenstrecken 13 und Ladungsspeichern 12 auf, die über Ladewiderstände 17 und eine allen Parallelschaltungen gemeinsame Induktivität 19 aus einem Hochspannungsgenerator 26 aufgeladen werden, bis die jeweiligen Funkenstrecken 13 über Lichtbögen extrem rasch kurzschließen und die Speicher 12 über die Induktivität 19 wieder entladen. Die damit stochastisch steilflankig einsetzenden, einander in der Induktivität 19 überlagerten oszillierenden Kurzschlußströme werden über eine einpolig an diese angeschlossene Antenne 21 als hochenergetisches, nach Maßgabe der Lichtbogen-Schaltgeschwindigkeit breitbandiges Mikrowellenspektrum mit durch die Induktivität 19 bestimmtem spektralem Schwerpunkt abgestrahlt. Ein solches als nichtletaler Störer gegen Kommunikationsverbindungen und gegen die Funktion elektronischer Schaltkreise einsetzbares, elektrisch kaskadierbares Wirksystem lässt sich in der Dimension eines manuell verbringbaren Koffers oder auch als Nutzlast für ein Submunitionsgeschoss, eine Rakete oder eine Drohne realisieren und damit über einen weiten Wirkbereich einsetzen.

## Patentansprüche

1. Mikrowellengenerator (11) mit Ladungsspeicher (12) und ihm in Serie geschalteter ungetriggerter Entlade-Funkenstrecke (13),
**dadurch gekennzeichnet,**
**dass** eine Mehrzahl derartiger Serienschaltungen aus Ladungsspeicher (12) und Funkenstrecke (13) einander parallelgeschaltet sind, mit Anschluss einer Antenne (21) an die einpolige Zusammenschaltung der Ladungsspeicher (12) mit Anschluss von Ladewiderständen (17) an die Verbindungspunkte (16), an denen die Ladungsspeicher (12) mit ihren Entlade-Funkenstrecken (13) in Serie geschaltet sind, und mit einer Serien-Induktivität (19), die in einen für alle Ladungsspeicher (12) gemeinsamen Entladekreis eingeschaltet ist, welcher zwischen der von den Funkenstrecken (13) abgelegenen einpoligen Zusammenschaltung der Ladungsspeicher (12) und der von den Ladungsspeichern (12) abgelegenen einpoligen Zusammenschaltung der Funkenstrecken (13) verläuft.

2. Mikrowellengenerator nach Anspruch 1,
**dadurch gekennzeichnet,**
**dass** die Ladungsspeicher (12) einpolig an eine gemeinsame Polschiene (15), die Funkenstrecken (13) einpolig an eine gemeinsame Masseschiene (14) und die Ladewiderstände (17) einpolig an eine gemeinsame Ladeschiene (18) angeschlossen sind.

3. Mikrowellengenerator nach einem der vorangehenden Ansprüche,
**dadurch gekennzeichnet,**
**dass** die Ladewiderstände (17) alle gemeinsam einpolig an einen Hochspannungsgenerator (26) anschaltbar sind.

4. Mikrowellengenerator nach Anspruch 2,
**dadurch gekennzeichnet,**
**dass** die Schienen (14, 15, 18) scheibenförmig ausgebildet sind, und dass, kolinear zu den Ladewiderständen (17) der Serienschaltungen, die Serienschaltungen aus Ladungsspeichern (12) und Funkenstrecken (13) kolinear aufgebaut und um die Induktivität (19) herum gruppiert sind.

5. Mikrowellengenerator nach dem vorangehenden Anspruch,
**dadurch gekennzeichnet,**
**dass** die Antenne (21) über eine Durchführung (28) in der scheibenförmigen Ladeschiene (18) hindurch bei der Induktivität (19) an die Polschiene (15) angeschlossen ist.

6. Mikrowellengenerator nach dem vorvorangehenden Anspruch,
**dadurch gekennzeichnet,**
**dass** die kolinear mit den Ladungsspeichern (12) und ihren Funkenstrecken (13) angeordneten, einerseits an die scheibenförmige Ladeschiene (18) angeschlossenen Ladewiderstände (17) andererseits durch Löcher (29) in der scheibenförmigen Polschiene (15) hindurch an die Verbindungspunkte (16) der ihnen zugeordneten Ladungsspeicher (12) zu den Funkenstrecken (13) angeschlossen sind.

## Claims

1. Microwave generator (11) having a charge store (12) and an untriggered discharge spark gap (13) connected in series with it,
**characterized**
**in that** a plurality of such series circuits comprising a charge store (12) and a spark gap (13) are connected in parallel with one another, with an antenna (21) being connected to the single-pole interconnection of the charge stores (12), with charging resistors (17) being connected to the junction points (16) at which the charge stores (12) are connected in series with their discharge spark gaps (13), and with a series inductance (19), which is connected in a discharge circuit which is shared by all of the charge stores (12) and runs between the single-pole interconnection (which is remote from the spark gaps (13)) of the charge stores (12) and the single-pole interconnection (which is remote from the charge stores (12)) of the spark gaps (13).

2. Microwave generator according to Claim 1,
**characterized**
**in that** the charge stores (12) are connected by a single pole to a common pole rail (15), the spark gaps (13) are connected by a single pole to a common earth rail (14), and the charging resistors (17) are connected by a single pole to a common charging rail (18).

3. Microwave generator according to one of the preceding claims,
**characterized**
**in that** the charging resistors (17) can all be jointly connected by a single pole to a high-voltage generator (26).

4. Microwave generator according to Claim 2,
**characterized**
**in that** the rails (14, 15, 18) are in the form of discs, and in that the series circuits comprising the charge stores (12) and the spark gaps (13) are formed colinearly with the charging resistors (17) in the series circuits, and are grouped around the inductance (19).

5. Microwave generator according to the preceding claim,
**characterized**
**in that** the antenna (21) is connected to the pole rail (15), adjacent to the inductance (19), through a bushing (28) in the charging rail (18), which is in the form of a disc.

6. Microwave generator according to the preceding claim,
**characterized**
**in that** the charging resistors (17), which are arranged colinearly with the charge stores (12) and their spark gaps (13) and are connected on one side to the charging rail (18) which is in the form of a disc, are connected on the other side through holes (29) in the pole rail (15), which is in the form of a disc, to the junction points (16) of the charge stores (12) associated with them and the spark gaps (13).

## Revendications

1. Générateur d'hyperfréquences (11) comprenant un accumulateur de charges (12) et un éclateur de décharge (13) non déclenché connecté en série à ce dernier, **caractérisé en ce qu'**une pluralité de telles connexions en série constituées d'un accumulateur de charges (12) et d'un éclateur (13) sont connectées en parallèle les unes aux autres, une antenne (21) étant connectée à l'interconnexion monopolaire des accumulateurs de charges (12), des résistances de charge (17) étant connectées aux points de raccordement (16) auxquels les accumulateurs de charges (12) avec leurs éclateurs de décharge (13) en série sont connectés, et une inductance en série (19) étant insérée dans un circuit de décharge commun à tous les accumulateurs de charges (12) lequel s'étend de l'interconnexion monopolaire des accumulateurs de charges (12) éloignée des éclateurs (13) à l'interconnexion monopolaire des éclateurs (13) éloignée des accumulateurs de charges (12).

2. Générateur d'hyperfréquences selon la revendication 1, **caractérisé en ce que** les accumulateurs de charges (12) sont connectés de façon monopolaire à une barre polaire commune (15), les éclateurs (13) sont connectés de façon monopolaire à une barre commune de masse (14) et les résistances de charge (17) sont connectés de façon monopolaire à une barre commune de charge (18).

3. Générateur d'hyperfréquences selon l'une quelconque des revendications précédentes, **caractérisé en ce que** les résistances de charge (17) peuvent être connectées ensemble de façon monopolaire à un générateur de haute tension (26).

4. Générateur d'hyperfréquences selon la revendication 2, **caractérisé en ce que** les barres (14,15,18) sont conformées comme des disques et **en ce que** les connexions en série des accumulateurs de charges (12) et des éclateurs (13) sont structurées de façon colinéaire aux résistances de charge (17) des connexions en série et sont groupées autour de l'inductance (19).

5. Générateur d'hyperfréquences selon la revendication précédente, **caractérisé en ce que** l'antenne (21) est connectée par le biais d'une ouverture (28) dans la barre de charge (18) en forme de disque à la barre polaire (15) près de l'inductance (19).

6. Générateur d'hyperfréquences selon la revendication précédente, **caractérisé en ce que** les résistances de charge (17) disposées de façon colinéaire aux accumulateurs de charges (12) et à leurs éclateurs (13), et connectées d'une part à la barre de charge (18) en forme de disque et d'autre part par des trous (29) dans la barre polaire (15) en forme de disque aux points de raccordement (16) des accumulateurs de charges (12) qui leur sont associés, près des éclateurs (13).
